# EUROPÄISCHE PATENTANMELDUNG

(11) **EP 1 175 966 A2**
(43) Veröffentlichungstag der Anmeldung: **30.01.2002**
(21) Anmeldenummer: 01117928.0
(22) Anmeldetag: 24.07.2001
(51) Int. Cl.: B25B 7/10

(54) **Greifzange mit verstellbarer Maulweite**

(30) Priorität: 25.07.2000 DE 20001281 U
(71) Anmelder: Eduard Wille GmbH & Co., D-42345 Wuppertal (DE)
(72) Erfinder: Erdmeier, Hans-Udo, 42853 Remscheid (DE)
(74) Vertreter: Weisse, Jürgen, Dipl.-Phys.

(57) **Zusammenfassung**

Die Erfindung betrifft eine Greifzange mit verstellbarer Maulweite, mit einem Zangenstiel (2) und einem Zangenbügel (3), die jeweils einen Griffabschnitt (4,5) und einen gegenüberliegenden Greifbackenabschnitt (10,11) aufweisen. Dabei sind der Zangenstiel (2) und der Zangenbügel (3) in einem Gelenk (7) zueinander um eine Schwenkachse (X - X) schwenkbar gelagert und das Gelenk (7) weist einen Raststift (8) auf, der längs der Schwenkachse aus einer Eingriffsposition in eine Verstellposition manuell gegen eine Rückstellkraft axial verschiebbar geführt ist. Desweiteren weist der Raststift (8) einen Abschnitt größeren Durchmessers und einen Abschnitt von dagegen vermindertem Durchmesser auf. Der Zangenbügel (3) weist ein längliches Rastloch (9) auf, welches von einer Folge von kreisrunden, unter Bildung eines verengten Durchganges aneinander anschließenden Durchbrüchen gebildet ist und der Zangenstiel (2) weist eine dem besagten größeren Durchmesser entsprechende Lagerbohrung auf. Dabei bewirkt der Raststift (8) in der Eingriffsposition mit jeweils einem der Durchbrüche und der Lagerbohrung des Zangenbügels (3) eine formschlüssige Lagerung des Zangenstiels (2) an dem Zangenbügel (3) und ist in der Verstellposition zur Verstellung des Zangenbügels gegenüber dem Zangenstiel mit dem Abschnitt verminderten Durchmessers durch die verengten Durchgänge hindurchschiebbar, und der Raststift (8) steht in seiner Eingriffsposition mit einem Ende gegenüber der Seitenfläche des Zangenstiels (2) vor, wobei das über die Seitenfläche vorstehende Ende des Raststiftes (8) von einem bogenförmigen, vorstehenden Wulst (12) umgeben ist.

## Beschreibung

Die Erfindung betrifft eine Greifzange mit verstellbarer Maulweite, mit einem Zangenstiel und einem Zangenbügel, die jeweils einen Griffabschnitt und einen gegenüberliegenden Greifbackenabschnitt aufweisen, wobei der Zangenstiel und der Zangenbügel in einem Gelenk zueinander um eine Schwenkachse schwenkbar gelagert sind, bei welcher
(a) das Gelenk einen Raststift aufweist, der längs der Schwenkachse aus einer Eingriffsposition in eine Verstellposition manuell gegen eine Rückstellkraft axial verschiebbar geführt ist,
(b) der Raststift einen Abschnitt größeren Durchmessers und einen Abschnitt von dagegen vermindertem Durchmesser aufweist und der Zangenbügel ein längliches Rastloch aufweist, welches von einer Folge von kreisrunden, unter Bildung eines verengten Durchganges aneinander anschließenden Durchbrüchen gebildet ist, und der Zangenstiel eine dem besagten größeren Durchmesser entsprechende Lagerbohrung aufweist,
(c) wobei der Raststift in der Eingriffsposition mit jeweils einem der Durchbrüche und der Lagerbohrung des Zangenbügels eine formschlüssige Lagerung des Zangenstiels an dem Zangenbügel bewirkt und in der Verstellposition zur Verstellung des Zangenbügels gegenüber dem Zangenstiel mit dem Abschnitt verminderten Durchmessers durch die verengten Durchgänge hindurchschiebbar ist, und
(d) der Raststift in seiner Eingriffsposition mit einem Ende gegenüber der Seitenfläche des Zangenstiels vorsteht.

Eine solche Greifzange ist bekannt aus der DE 196 34 082 A1. Auf die diesem Stand der Technik entnehmbare, ausführliche und detaillierte, prinzipielle Funktionsbeschreibung der Greifzange wird ausdrücklich verwiesen.

Aus der EP 0 528 252 B1 ist bekannt, den einen Zangenschenkel auf der Betätigungsseite des Raststiftes mit einer Ausnehmung zu versehen, derart, daß die Ausnehmung als Auflage für eine Daumenunterseite des Benutzers bei Betätigung dient. Dabei wird der Hub des Raststiftes durch die Auflage des Daumens auf dem Grund der Ausnehmung bestimmt.

Der Erfindung liegt die Aufgabe zu Grunde, die Betätigung des Raststiftes ergonomisch günstiger zu gestalten.

Außerdem soll der Raststift gegen Beschädigung geschützt werden.

Erfindungsgemäß wird das bei einer Greifzange der eingangs genannten Art dadurch erreicht, daß
(e) das über die Seitenfläche vorstehende Ende des Raststiftes von einem bogenförmigen, vorstehenden Wulst umgeben ist.

Eine solche Wulst bietet dem Daumen bei der Betätigung des Raststiftes eine Führung, so daß der Daumen stets in die ergonomisch richtige Position zum Niederdrücken des Raststiftes gelangt, ohne daß der Benutzer hinzusehen braucht. Im Gegensatz zu einer Vertiefung etwa nach der EP 0 528 252 B1 erfordert der Wulst keine zusätzliche Wandstärke des Zangenstiels. Der Wulst bietet einen Schutz gegen eine Beschädigung des vorstehenden Endes des Raststiftes, wenn z.B. die Greifzange hinfällt, sowie eine Sicherheit gegen unbeabsichtigte Betätigung.

Vorteilhafte Ausgestaltungen der Erfindung sind Gegenstand der Unteransprüche.

In der Zeichnung ist ein Ausführungsbeispiel der Erfindung dargestellt, das nun näher beschrieben wird.

Figur 1 zeigt eine Greifzange in der Draufsicht auf das Gelenk.

Figur 2 zeigt das Gelenk der Greifzange gemäß dem Schnitt II-II in Figur 1, in vergrößertem Maßstab.

Die Figur 1 zeigt eine Greifzange als sogenannte Wasserpumpenzange in der Draufsicht. Die Greifzange 1 umfaßt einen geschlitzten Zangenstiel 2 und einen durchgesteckten Zangenbügel 3, die jeweils mit einem Griffabschnitt 4 und 5 versehen sind. Der Zangenstiel 2 und der Zangenbügel 3 kreuzen sich innerhalb des Schlitzes 6 in einem Gelenk 7,das einen Raststift 8 sowie ein längliches Rastloch 9 umfaßt. An das Gelenk 7 schließen sich an den Zangenstiel 2 und an den Zangenbügel 3 je ein Greifbackenabschnitt 10 und 11 an, die zusammen ein Zangenmaul bilden.

Der beschriebene Wulst 12 ist halbkreisförmig, konzentrisch um den Raststift 8 angeordnetund aus ergonomischen Gründen der vorderen Daumenbetätigung um ca. 15° zur Zangensenkrechten Z geneigt. Zum besseren Verständnis ist die Wulst 12 geschwärzt dargestellt.

Die Figur 2 zeigt das Gelenk 7 entsprechend dem Schnitt II-II in Figur 1, jedoch in etwas größerem Maßstab. Der in diesem Bereich geschlitzte Zangenstiel 2 weist den linken Bereich 2a und den rechten Bereich 2b auf. Der Zangenbügel 3 ist in den Schlitz 6 zwischen die Bereiche 2a und 2b eingeführt bzw. durchgesteckt. Das Rastloch 9 ist länglich ausgebildet, und zwar aus einer Aneinanderreihung von mehreren zylindrischen Bohrungen, deren Mittelpunkte um weniger als einen Bohrungsdurchmesser gegeneinander versetzt sind, so daß sich zwischen den jeweiligen Bohrungen ein freier Durchgang befindet,der jedoch kleiner als der Bohrungsdurchmesser ist.In den Bohrungen 9, 13 und 14 ist der Raststift 8 gelagert. Der Raststift 8 ist als rotationssymmetrisches, einstückiges Drehteil ausgeführt, das eine äußere, abgerundete Druckfläche G aufweist.

In der dargestellten Eingriffsposition ist das Gelenk 7 in Längsrichtung Y - Y des Rastloches 9 unverschieblich, der Raststift 8 bildet die feste Lager- und Schwenkachse X - X des Gelenkes 7.

Soll die Maulweite, das heißt der Abstand der Greifbacken 10 und 11 verstellt werden, so drückt der Benutzer, sinnvollerweise mit dem Daumen, auf die Druckfläche G um den Raststift 8 axial gegen die Kraft der Druckfeder 15 und entlang des Verstellweges T zu verstellen. Hierbei entspricht der Verstellweg T der Eintauchtiefe H des Raststiftes 8 in der Bohrung 13.

Ist der Raststift 8 entsprechend des Verstellweges T bzw. der Eintauchtiefe H verlagert, so läßt sich der Zangenstiel 2 gegenüber dem Zangenbügel 3 verschieben, weil der dünnere Abschnitt des Raststiftes 8 sich im Rastloch 9 befindet und durch die schmaleren Bereiche des Rastloches 9 gleiten kann. Ist die passende Maulweite gefunden, wird der Raststift 8 losgelassen und zusammen mit seinem dickeren Abschnitt von der Druckfeder 15 wieder in die gezeigte Eingriffsposition verschoben und gehalten.

Der erhabene, halbkreisförmige Wulst 12 entspricht in seiner Bauhöhe dem Verstellweg T bzw. der Eintauchtiefe H. Weiterhin hat der o.g. Wulst in seiner Dimensionierung ein Verhältnis von ca. 3 : 1, d.h. das der Außendurchmesser D des Wulstes 12 ca. dem dreifachen Durchmesser d des Raststiftes 8 entspricht. Die Bauhöhe des Zangengelenkes B ist symmetrisch B/2 zur Längsrichtung Y - Y der Zange ausgelegt.

## Patentansprüche

1. Greifzange mit verstellbarer Maulweite, mit einem Zangenstiel (2) und einem Zangenbügel (3), die jeweils einen Griffabschnitt (4,5) und einen gegenüberliegenden Greifbackenabschnitt (10,11) aufweisen, wobei der Zangenstiel (2) und der Zangenbügel (3) in einem Gelenk (7) zueinander um eine Schwenkachse (X - X) schwenkbar gelagert sind, bei welcher
(a) das Gelenk (7) einen Raststift (8) aufweist, der längs der Schwenkachse aus einer Eingriffsposition in eine Verstellposition manuell gegen eine Rückstellkraft axial verschiebbar geführt ist,
(b) der Raststift (8) einen Abschnitt größeren Durchmessers und einen Abschnitt von dagegen vermindertem Durchmesser aufweist und der Zangenbügel (3) ein längliches Rastloch (9) aufweist, welches von einer Folge von kreisrunden, unter Bildung eines verengten Durchganges aneinander anschließenden Durchbrüchen gebildet ist, und der Zangenstiel (2) eine dem besagten größeren Durchmesser entsprechende Lagerbohrung aufweist,
(c) wobei der Raststift (8) in der Eingriffsposition mit jeweils einem der Durchbrüche und der Lagerbohrung des Zangenbügels (3) eine formschlüssige Lagerung des Zangenstiels (2) an dem Zangenbügel (3) bewirkt und in der Verstellposition zur Verstellung des Zangenbügels gegenüber dem Zangenstiel mit dem Abschnitt verminderten Durchmessers durch die verengten Durchgänge hindurchschiebbar ist, und
(d) der Raststift (8) in seiner Eingriffsposition mit einem Ende gegenüber der Seitenfläche des Zangenstiels (2) vorsteht,
**dadurch gekennzeichnet, daß**
(e) das über die Seitenfläche vorstehende Ende des Raststiftes (8) von einem bogenförmigen, vorstehenden Wulst (12) umgeben ist.

2. Greifzange nach Anspruch 1, **dadurch gekennzeichnet, daß**
(a) der Zangenstiel (2) im Bereich des Gelenks (7) einen in Längsrichtung verlaufenden Schlitz (6) aufweist, der von einer ersten und einer zweiten Stielhälfte (2a bzw.2b) begrenzt ist und in welchem der Zangenbügel (3) geführt ist,
(b) der Raststift (8) mit seinem Abschnitt verminderten Durchmessers in einem Lager in der ersten Stielhälfte (2a) und mit seinem Abschnitt größeren Durchmessers in einer mit dem Lager fluchtenden Sacklochbohrung der zweiten Stielhälfte gelagert ist,
(c) in der Sacklochbohrung eine Druckfeder (15) angeordnet ist, welche den Raststift (8) in Richtung auf die erste Stielhälfte vorbelastet, so daß dieser in Eingriffsposition mit einer zwischen seinen Abschnitten gebildeten Ringschulter an der Innenseite der ersten Stielhälfte anliegt.

3. Greifzange nach Anspruch 2, **dadurch gekennzeichnet, daß** die Sacklochbohrung in einer Verdickung auf der Außenseite der zweiten Stielhälfte (2b) untergebracht ist.

4. Greifzange nach einem der Ansprüche 1 bis 3, **dadurch gekennzeichnet, daß** der Wulst (12) etwa halbkreisförmig und konzentrisch zu dem Raststift (8) ist.

5. Greifzange nach einem der Ansprüche 1 bis 4, **dadurch gekennzeichnet, daß** die Höhe des Wulstes (12) mindestens der Länge (T) des vorstehenden Endes des Raststiftes (8) entspricht.

6. Greifzange nach einem der Ansprüche 1 bis 5, **dadurch gekennzeichnet, daß** die Mittelebene der Wulst (12) mit einer durch die Schwenkachse (X - X) gehenden, die Längsrichtung des Zangenstiels (2) enthaltenden Ebene einen Winkel einschließt.

7. Greifzange nach Anspruch 6, **dadurch gekennzeichnet, daß** der Winkel etwa 15° beträgt.

8. Greifzange nach einem der Ansprüche 1 bis 7, **dadurch gekennzeichnet, daß** die Innenfläche des Wulstes (12) etwa der Form eines Daumenendes entspricht.

9. Greifzange nach einem der Ansprüche 1 bis 8, **dadurch gekennzeichnet, daß** der Außendurchmesser (D) des Wulstes (12) mindestens dem dreifachen Durchmesser (d) des Raststiftes (8) entspricht.

10. Greifzange nach einem der Ansprüche 1 bis 9, **dadurch gekennzeichnet, daß** die gesamte Bauhöhe (B) des Gelenks (7) in Richtung der Schwenkachse (X - X) symmetrisch zur Längsmittelebene (Y - Y) der Greifzange verteilt ist.

11. Greifzange nach einem der Ansprüche 1 bis 10, **dadurch gekennzeichnet, daß** die Wulst (12) aus segmentartigen Teilstücken gebildet ist.
